# EUROPÄISCHE PATENTSCHRIFT

(11) **EP 2 384 988 B1**
(45) Veröffentlichungstag und Bekanntmachung des Hinweises auf die Patenterteilung: **30.08.2017**
(21) Anmeldenummer: 11002994.9
(22) Anmeldetag: 09.04.2011
(51) Int. Cl.: B65D 5/52, B65D 85/10

(54) **Kappenschachtel für Zigaretten sowie Vorrichtung zum Herstellen**
Lidded carton for cigarettes and device for producing same
Boîte à couvercle pour cigarettes ainsi que dispositif de fabrication

(30) Priorität: 03.05.2010 DE 102010019233
(43) Veröffentlichungstag der Anmeldung: 09.11.2011
(73) Patentinhaber: Focke & Co. (GmbH & Co. KG), 27283 Verden (DE)
(72) Erfinder: Schulte, Josef, 26871 Aschendorf (DE)
(74) Vertreter: Bolte, Erich

(56) Entgegenhaltungen:
- EP-A1- 1 052 192
- WO-A2-2009/004421
- CH-A- 266 534
- DE-U1- 20 202 032
- GB-A- 2 208 847
- US-A- 2 813 621

## Beschreibung

Die Erfindung betrifft eine Zigaretten-Packung des Typs Kappenschachtel mit den Merkmalen des Oberbegriffs des Anspruchs 1. Weiterhin betrifft die Erfindung eine Vorrichtung zum Herstellen derartiger Kappenschachteln gemäß Anspruch 7. Kappenschachteln sind als eine von möglichen Packungsformen für Zigaretten, Zigarillos oder dergleichen weltweit bekannt. Der flache Packungsinhalt, insbesondere eine Gruppe von Zigaretten oder Zigarillos mit einer Umhüllung aus einer Innenfolie, liegt flach auf einer Bodenwand des Behälters auf, die Zigaretten sind demnach parallel zur Bodenwand gerichtet.

Für eine erleichterte Entnahme der Zigaretten ist eine Kappenschachtel bekannt, bei der durch Öffnen des Deckels eine Lasche bzw. ein Schenkel verschwenkt wird in eine aufrechte Position unter Mitnahme der Zigaretten in eine Schrägstellung (CH 266 534). Die Packung bzw. die Kappenschachtel muss hinsichtlich der Anordnung und Gestaltung der Hublasche und dem entsprechend hinsichtlich der Ausbildung des Deckels abweichend von einer konventionellen Kappenschachtel ausgebildet sein. Dadurch ist diese Packung für eine industrielle Fertigung nicht geeignet.

Bekannt ist eine Packung für Zigaretten, die aus zwei Packungsteilen mit Vertiefungen für die Aufnahme einer gesonderten Zigarettenpackung versehen ist. Ein Bodenteil dieser Packung weist eine weitere Vertiefung auf, in der sich ein als Blattfeder ausgebildetes Huborgan befindet mit zwei unter einem stumpfen Winkel zueinander angeordneten Schenkeln. Der eine Schenkel ist auf einer Bodenfläche der Vertiefung abgestützt, der andere Schenkel liegt an der Unterseite der Zigarettenpackung an und ist mit dieser durch Klebung verbunden. Beim Öffnen der Packung wird die Zigarettenpackung angehoben aufgrund einer Verkleinerung des Winkels der Schenkel des Huborgans (GB 2 208 847). Auch diese Packung ist für eine industrielle Fertigung nicht geeignet und auch nicht für den Verbraucher zur Mitnahme.

Der Erfindung liegt die Aufgabe zugrunde, eine Kappenschachtel für Zigaretten so auszubilden, dass die Handhabung durch den Verbraucher erleichtert wird, die industrielle, kostengünstige Fertigung aber erhalten bleibt.

Zur Lösung dieser Aufgabe ist die erfindungsgemäße Kappenschachtel mit den Merkmalen des Anspruchs 1 ausgebildet. Es ist demnach im Behälter der Kappenschachtel unterhalb des Zigarettenblocks ein elastisch zusammendrückbares Huborgan angeordnet, welches vorzugsweise aus einer gefalteten Zuschnitt besteht, der aufgrund entsprechender Faltung und der Materialeigenschaft einen elastisch verformbaren Hubteil aufweist. Dieser wird bei geschlossener Kappenschachtel durch den (Zigaretten-)Block zusammengedrückt und unter Spannung zwischen dem Block und der Bodenwand des Behälters fixiert. Beim Öffnen des Deckels wird der (Zigaretten-)Block aufgrund der Entspannung des Hubteils angehoben, und zwar insbesondere in eine Schrägstellung.

Das Huborgan besteht aus einem einfachen, insbesondere rechteckigen oder streifenförmigen Zuschnitt aus (dünnem) Karton, Kunststoff oder einem mehrlagigen Verbundmaterial, welches durch Faltung dauerhaft eine Spannung erzeugen kann. In der einfachsten Ausführung ist der Zuschnitt in Querrichtung der Kappenschachtel bzw. der Zigaretten gefaltet, derart, dass ein Schenkel als elastischer Hubteil wirkt, der an der Innen- bzw. Unterseite des (Zigaretten-)Blocks anliegt. In Schließstellung liegt der Schenkel an einem Bodenschenkel an. Bei geöffnetem Deckel wird der Block in eine Schrägstellung bewegt, vorzugsweise derart, dass die erhöhte Entnahmeseite des Blocks dem Deckel zugekehrt ist.

Die Kappenschachteln mit elastischem Huborgan ist besonders vorteilhaft einsetzbar, wenn der (Zigaretten-)Block als Dichtblock ausgebildet ist mit einer die Zigarettengruppe aroma- und feuchtigkeitsdicht umgebenden Folie, die vorzugsweise eine mehrfach benutzbare Öffnungslasche aufweist.

Bei der Herstellung bzw. Befüllung einer erfindungsgemäß ausgebildeten Kappenschachtel wird die vorgefertigte Packung entlang einer vorzugsweise geradlinigen Packungsbahn transportiert, insbesondere durch einen Taschenförderer. Im Bereich einer ersten Station wird die Kappenschachtel geöffnet. Nachfolgend wird quer zur Transportrichtung das Huborgan zugeführt, gefaltet und im Behälter der Kappenschachtel positioniert. Das gefaltete Huborgan wird durch Stützmittel fixiert. In einer nachfolgenden Station wird der Zigarettenblock in den Behälter eingeführt unter Zusammendrücken des Huborgans.

Ausführungsbeispiele der Kappenschachtel mit elastischem Huborgan sowie der Vorrichtung zum Herstellen derselben werden nachfolgend anhand der Zeichnungen näher erläutert. Es zeigt:
- Fig. 1: eine geschlossene Kappenschachtel in perspektivischer Darstellung,
- Fig. 2: die Kappenschachtel gemäß Fig. 1 in Öffnungsstellung,
- Fig. 3: die geschlossene Kappenschachtel gemäß Fig. 1 im Querschnitt in der Schnittebene III-III der Fig. 1,
- Fig. 4: einen Schnitt IV-IV durch die geöffnete Kappenschachtel gemäß Fig. 2,
- Fig. 5: einen Schnitt durch die geschlossene Kappenschachtel analog zu Fig. 3 für ein anderes Ausführungsbeispiel,
- Fig. 6: die Kappenschachtel gemäß Fig. 5 in Öffnungsstellung, analog zu Fig. 4,
- Fig. 7: eine Darstellung entsprechend Fig. 3, Fig. 5 für ein weiteres Ausführungsbeispiel,
- Fig. 8: eine Darstellung analog Fig. 4, Fig. 6 für das Ausführungsbespiel der Fig. 7,
- Fig. 9: einen Querschnitt durch eine geschlossene Kappenschachtel analog Fig. 3, Fig. 5, Fig. 7 für ein viertes Ausführungsbeispiel,
- Fig. 10: einen Schnitt durch die geöffnet Kappenschachtel der Fig. 9, analog zu Fig. 4, Fig. 6, Fig. 8,
- Fig. 11: eine leere, geöffnete Kappenschachtel mit einer Hublasche in der Ausführung gemäß Fig. 7, Fig. 8 in perspektivischer Darstellung,
- Fig. 12: die leere Kappenschachtel mit einer Hublasche entsprechend Fig. 9, Fig. 10 in perspektivischer Darstellung analog zu Fig. 11,
- Fig. 13: eine Vorrichtung zum Befüllen von Kappenschachteln in perspektivischer Darstellung,
- Fig. 14: einen ausgebreiteten Zuschnitt für ein gefaltetes, elastisches Huborgan,
- Fig. 15: eine Einzelheit der Vorrichtung gemäß Fig. 14 in einer Schnittebene XV-XV der Fig. 14 in vergrößertem Maßstab.

Es geht um die Ausbildung von flachen Verpackungsbehältern für Zigaretten 10 oder andere langgestreckte Raucherartikel, die aufgrund der Ausbildung der Verpackung flach, vorzugsweise in einer Doppelreihe, auf einer Bodenwand liegen. Dies gilt insbesondere für die als bevorzugten Anwendungsfall dargestellten Kappenschachteln.

Dieser Packungstyp weist üblicherweise einen (unteren) Behälter 11 auf, der entsprechend dem Format des Packungsinhalts rechteckig oder quadratisch ausgebildet ist. Der Behälter 11 besteht aus einer Bodenwand 25 und ringsherum laufenden stegartigen Wänden, nämlich Seitenwänden 12, 13 und Querwänden 14, 15. Der Behälter 11 ist durch einen Deckel 16 verschließbar, der in ähnlicher Weise ausgebildet ist wie der Behälter 11. Der Deckel 16 ist im Bereich einer (rückseitigen) Querwand 15 des Behälters 11 mit diesem über ein Liniengelenk 17 schwenkbar verbunden. Vorzugsweise bestehen Behälter 11 und Deckel 16 aus einem gemeinsamen Zuschnitt.

Der Packungsinhalt, hier eine Gruppe der Zigaretten 10 mit einer Innenumhüllung 18 unter Bildung eines (Zigaretten-)Blocks 19, kann unmittelbar im Behälter 11 positioniert sein. Vorliegend ist im Behälter 11 ein ringsherum laufender Innenrahmen 20 angeordnet, der an der Innenseite der Behälterwände 12...15 anliegt und aus Längsstegen 21, 22 sowie Querstegen 23, 24 besteht. Der Innenrahmen 20 begrenzt den nutzbaren Innenraum des Behälters 11. Zweckmäßigerweise ist der Innenrahmen 20 so bemessen, dass die Längs- und Querstege 21...24 über die Begrenzung des Behälters 11 hinwegragen. Der Packungsinhalt - Zigarettenblock 19 - kann passend Aufnahme finden in dem durch den Innenrahmen 20 begrenzten Bereich des Behälters 11, also bündig mit einer freien Kante des Innenrahmens 20 abschließen.

Der Deckel 16 ist ebenfalls kastenförmig ausgebildet mit Deckwand 42 und an dieser angebrachten Deckel-Längswänden 26, 27 und Deckel-Querwänden 28, 29. Die Abmessungen sind so gewählt, dass Kanten der Deckel-Wände 26...29 bei geschlossenem Deckel 16 passend auf entsprechenden Kanten der Behälter-Wände 12...15 aufliegen, sodass Behälter 11 und Deckel 16 in Schließstellung bündig sind (Fig. 1, Fig. 3).

Um die Entnahme des Packungsinhalts, also insbesondere der Zigaretten 10, zu erleichtern, ist in der Verpackung ein Huborgan 30 angeordnet, welches innerhalb des Behälters 11 unter dem Zigarettenblock 19 liegt und aufgrund der selbsttätigen Arbeitsweise bei geöffnetem Deckel 16 den Zigarettenblock 19 ganz oder teilweise aus dem Behälter 11 heraushebt. Vorzugsweise ist das Huborgan 30 so ausgebildet und angeordnet, dass der Zigarettenblock 19 in eine Schrägstellung gebracht wird (Fig. 4), derart, dass eine Entnahmeseite des Zigarettenblocks 19 - dem Deckel 16 gekehrt - erhöht ist, sodass die einzelnen Zigaretten 10 für den Verbraucher leicht erfassbar sind.

Das Huborgan 30 weist ein federelastisches Hubteil 43 auf, welches an der Unterseite des Zigarettenblocks 19 anliegt. Bei geschlossenem Deckel 16 befindet sich das Hubteil 43 in einer zusammengedrückten Stellung - durch den gegen die Bodenwand 25 gedrückten Zigarettenblock 19. In dieser Stellung wird eine Spannung aufgebaut, die beim Öffnen des Deckels 16 wirksam wird.

Bevorzugt sind Huborgane 30 aus einem verformten, insbesondere gefalteten Zuschnitt aus (dünnem) Karton, Kunststoff oder einem Laminat. Eine einfache Ausführung des Huborgans 30 ist in Fig. 3 und Fig. 4 gezeigt. Ein im Wesentlichen rechteckiger Zuschnitt ist entlang einer etwa mittigen quergerichteten Faltkante 31 gefaltet unter Bildung von zwei (etwa gleich großen) Schenkeln. Ein Bodenschenkel 31 liegt auf der Bodenwand 25. Ein Hubschenkel 32 ist relativ bewegbar zum Bodenschenkel 31 und liegt an der der Bodenwand 25 zugekehrten, unteren Seite des Zigarettenblocks 19 an. Der Hubschenkel 32 ist verformbar und elastisch schwenkbar um die Faltkante 31, und zwar aus einer zusammengefalteten bzw. zusammengelegten Position gemäß Fig. 3 in ein Entnahmestellung gemäß Fig. 4. Die Bewegung wird durch die Eigenelastizität des Hubschenkels 33 als Hubteil 43 bewirkt. Das gesamte Huborgan 30 bzw. das Hubteil 43 ist benachbart zum Gelenk 17 des Deckels 16 angeordnet. Das Huborgan 30 ist vorliegend im Behälter 11 fixiert, und zwar durch Leimverbindungen 34 zwischen dem Bodenschenkel 32 und der Bodenwand 25. Beim Wiederverschließen des Deckels 16 wird der Hubschenkel 33 durch Absenken des Zigarettenblocks 19 in die Ausgangsstellung zurückbewegt. Die elastische Spannkraft bleibt dabei erhalten.

Eine komplexere Variante des Huborgans 30 ist in Fig. 5, Fig. 6 gezeigt. Der Bodenschenkel 32 erstreckt sich hier über die volle Fläche der Bodenwand 25, sodass eine formschlüssige Positionierung des Huborgans 30 auch ohne zusätzliche Verbindungsmittel gegeben ist. Ein Hubteil 43 ist an einem Endbereich des (rechteckigen) Zuschnitts gebildet. Durch zick-zack-förmige Faltung sind zwei Hubschenkel gebildet, wobei ein Hubschenkel 33 dem Zigarettenblock 19 zugekehrt ist und ein Zwischenschenkel 35 über die Faltkante 31 mit dem Hubschenkel 33 und über eine weitere Faltkante 36 mit dem Bodenschenkel 32 verbunden ist. Bei geschlossenem Deckel 16 (Fig. 5) wird der aus mehreren Schenkeln bestehende Hubteil 43 des Huborgans 30 zusammengedrückt, sodass die Schenkel 33, 35 aneinander bzw. am Bodenschenkel 32 liegen, mit einer entsprechenden Spannkraft, die beim Öffnen des Deckels 16 wirksam wird.

Das Ausführungsbeispiel gemäß Fig. 7, Fig. 8 entspricht hinsichtlich der Ausbildung des Huborgans 30 dem vorstehend beschriebenen Ausführungsbeispiel, ist jodoch in umgekehrter Stellung positioniert, sodass sich der Hubschenkel 33 über die (annähernd) volle Abmessung der Bodenwand 25 erstreckt. Unterhalb des als vollflächige Abdeckung wirkenden Hubschenkels 33 ist - analog zu Fig. 5, Fig. 6 - ein Zwischenschenkel 35 angebracht. Ein verhältnismäßig schmaler Bodenschenkel 32 liegt an der Bodenwand 25. Der Hubschenkel 33 kann, wie gezeigt, durch eine Leimverbindung 34 mit der Bodenwand 25 fest verbunden sein.

Bei dem Ausführungsbeispiel gemäß Fig. 9 und Fig. 10 ist das Huborgan 30 mit einem aus mehreren, kumulativ wirkenden Faltungen bestehenden Hubteil 43 ausgebildet. Ein großflächiger Bodenschenkel 32, vorzugsweise in den Abmessungen der Bodenwand 25, liegt an dieser an. Durch Stanzung ist eine Zunge als Teil des Bodenschenkels 32 frei gelegt. Diese Zunge hat eine geringere Breite als die entsprechende Abmessung des Bodenschenkels 32 (Fig. 12). Die Zunge ist entlang einer quergerichteten Hauptkante 37 gefaltet. Der Bodenschenkel 32 weist dadurch eine Ausnehmung 38 auf, entsprechend der Abmessung der Zunge. Diese ist so gefaltet, dass sie dem Deckel 16 bzw. dem Gelenk 17 zugekehrt ist. Die Zunge bildet einen Hauptschenkel 39, der der Unterseite des Zigarettenblocks 19 zugekehrt ist. Durch eine weitere Stanzung vorzugsweise nur im mittleren Bereich des Hauptschenkels 39 bzw. des Bodenschenkels 32 kann ein entsprechender Teilbereich des Hauptschenkels 39 nochmals gefaltet werden, unter Bildung von mindestens zwei Z- bzw. V-förmig angeordneten Zusatzschenkeln 40, 41. Diese sind einerseits an dem Bodenschenkel 32 abgestützt (Zusatzschenkel 40) und andererseits schwenkbar verbunden mit dem Hauptschenkel 39 (Zusatzschenkel 41). Die bei geöffnetem Deckel 16 auf den Zigarettenblock 19 wirkende Hubkraft ist demnach aus mehreren zusammenwirkenden Hubteilen gebildet, vorliegend mit dem Hauptschenkel 39 und den Zusatzschenkeln 40, 41.

Die Ausführung gemäß Fig. 9, Fig. 10 ist perspektivisch in Fig. 12 gezeigt. Fig. 11 zeigt eine entsprechende Darstellung für das Beispiel gemäß Fig. 7, Fig. 8.

Vorteilhaft ist eine Fixierung des Deckels 16 in der Schließstellung. Vorliegend ist der geschlossene Deckel 16 über elastische Kupplungsorgane am Behälter 11 fixiert, derart, dass der Deckel 16 beim Öffnen ohne besondere Kraftaufwendung angehoben werden kann. Innenrahmen 20 einerseits und Deckelwände 26..28 andererseits sind mit Vorsprüngen bzw. Vertiefungen versehen, die in Schließstellung wechselseitig in Eingriff kommen. Bei dem dargestellten Ausführungsbeispiel ist der frontseitige, vom Gelenk 17 abliegende Quersteg 23 des Innenrahmens 20 mit einem Vorsprung versehen, nämlich mit einer durch U-bzw. C-förmige Stanzung 44 gebildeten Zunge 45. Diese ist durch entsprechende Verformung mit einem Randbereich nach außen bzw. zur freien Seite gerichtet und bildet so einen Vorsprung bzw. Haken.

Der Deckel 16 ist mit einem Gegenorgan versehen. Dieses besteht bei dem gezeigten Ausführungsbeispiel in einer durch Stanzung gebildeten Öffnung 46 im Bereich der frontseitigen Deckel-Querwand 28. Diese ist durch Faltung mit einem Innenschenkel 47 versehen, der sich vorzugsweise über die volle Breite des Deckels 16 bzw. der Deckel-Querwand 28 erstreckt. Der Innenschenkel 47 ist mit der Öffnung 46 versehen, und zwar an der Stelle der Zunge 45, vorzugsweise in der Mitte der Packung. In Schließstellung tritt die nach unten weisende Zunge 45 wie ein Widerhaken in die Öffnung 46 ein und fixiert den Deckel 16. Zum Ausgleich der Wanddicke ist auch die frontseitige Querwand 14 des Behälters 11 mit einem nach innen gefalteten Wandstreifen 48 versehen, sodass im Bereich dieser stirnseitigen Wandungen Behälter 11 und Deckel 16 doppellagig aneinander liegen.

Eine Besonderheit ist die Herstellung bzw. Befüllung der Packung unter Einbringen des Huborgans 30. Die im Prinzip fertigen Kappenschachteln werden in geschlossener Position einem Packungsförderer 49 zugeführt. Dieser ist hier als Endlosförderer ausgebildet, nämlich als Gurt mit oberem Fördertrum 50. Der Packungsförderer 46 ist mit einer Mehrzahl von im Abstand voneinander angeordneten, im Querschnitt U-förmigen Taschen 51 versehen, die im Bereich des Fördertrums 50 nach oben und quer zur Förderrichtung offen sind, sodass die Kappenschachteln über eine quergerichtete Zuförderbahn in jeweils eine Tasche 51 eingeführt werden können.

Im Bereich einer Öffnungsstation 52 wird jeweils die Kappenschachtel während momentanen Stillstands des Packungsförderers 49 durch geeignete Organe geöffnet. Der Behälter 11 bleibt in der Tasche 51, während der Deckel 16 zur freien Seite geschwenkt wird. Ortsfeste Führungsorgane, nämlich Führungsschienen 53, 54, fixieren die Kappenschachtel in der Tasche 51 und den Deckel 16 in der Öffnungsstellung.

Im Bereich einer ersten Füllstation 55 wird der Zuschnitt des Huborgans 30 zugeführt und - nach Faltung - von oben in den Behälter 11 übertragen, und zwar in zusammengedrückter, also gespannter Stellung. Die Faltung des Zuschnitts kann in geeigneter Weise erfolgen. Oberhalb der jeweiligen Kappenschachtel bzw. des Behälters 11 ist ein auf- und abbewegbares Zuschnittorgan 56 angeordnet, welches das Huborgan 30 erfasst und in den Behälter 11 durch Absenken einführt. Das Zuschnittorgan 56 ist so ausgebildet, dass das jeweilige Huborgan 30 in gefalteter bzw. gespannter Formation erfasst wird (Fig. 15).

Das Zuschnittorgan 56 weist mehrere - vorliegend zwei - Saugorgane 57, 58 auf. Diese sind an einem gemeinsamen Träger 59 angeordnet und werden über diesen gesteuert mit Saugluft beaufschlagt. Die Saugorgane 57, 58 sind mit elastischen Saugnäpfen versehen, die an der Oberseite des Huborgans 30 Anlage erhalten und diesen mittels Unterdruck halten. Eine Besonderheit besteht darin, dass das Saugorgan 57 im Bereich des Hubteils 43 dieses in der Ausgangs- bzw. Faltstellung fixiert, in der die Schenkel 32, 33, 35 (Fig. 7, Fig. 8) aneinander liegen. Diese Stellung wird durch in sinnvoller Weise positionierte Lochstanzungen 60, 61 im Bereich der Schenkel, hier im Bereich des Hubschenkels 33 und des Zwischenschenkels 35, bewirkt. Die Lochstanzungen 60, 61 sind so angeordnet, dass sie bei gefalteten Schenkeln deckungsgleich übereinanderliegen. Die Saugluft des Saugorgans 57 kann so über die deckungsgleichen Löcher 60, 61 auf den freien Schenkel 32 übertragen werden.

Nach dem Ablegen des Huborgans 30 im Behälter 11 wird bei Weitertransport das Hubteil 43 durch einen ortsfesten Niederhalter 62 fixiert.

In der unmittelbar nachfolgenden weiteren Füllstation, nämlich einer Blockstation 63, werden die quer zugeführten Zigarettenblöcke 19 von oben in den Behälter 11 abgesenkt unter Zusammendrücken des Huborgans 30. Danach wird der Deckel 16 in üblicher Weise aus der Öffnungs- in die Schließstellung geschwenkt.

Wenn das Huborgan 30, nämlich dessen Bodenschenkel 32, mittels Klebung an der Bodenwand 25 des Behälters befestigt ist, wird bei der Herstellung bzw. der Befüllung der Packung so vorgegangen, dass Leimbereiche bzw. Leimpunkte für die Leimverbindungen 34 auf die Bodenwand 25 aufgebracht werden, bevor das Huborgan 30 in der Füllstation 55 in den Behälter 11 eingeführt wird. Für diesen Fall ist der Füllstation 55 eine Leimstation 65 vorgeordnet, in der bei geöffnetem Deckel 16 über ein stationäres, oberhalb der Bewegungsbahn der Packungen angeordnetes Leimventil 66 Leimpunkte oder dergleichen auf die Bodenwand 25 aufgebracht werden. Unmittelbar danach wird der Zuschnitt des Huborgans 30 in den Behälter 11 eingesetzt.

Die vorliegende Technik hinsichtlich der Ausgestaltung der Kappenschachteln und der Füllung derselben ist besonders geeignet für Zigarettenblöcke 19 aus einer dichten Innenumhüllung 18 mit einer mehrfach zu betätigenden Öffnungslasche 64, die auf der dem Deckel 16 bzw. dem Gelenk 17 zugekehrten Seite eine Entnahmeöffnung in der Innenumhüllung 18 frei legt. Die Öffnungslasche 64 ist randseitig mit einem Dauerkleber versehen und so zum Wiederverschließen an der Innenumhüllung 18 im Bereich der Entnahmeöffnung fixierbar.

**Bezugszeichenliste:**

| | | | |
|---|---|---|---|
| 10 | Zigarette | 39 | Hauptschenkel |
| 11 | Behälter | 40 | Zusatzschenkel |
| 12 | Seitenwand | 41 | Zusatzschenkel |
| 13 | Seitenwand | 42 | Deckwand |
| 14 | Querwand | 43 | Hubteil |
| 15 | Querwand | 44 | Stanzung |
| 16 | Deckel | 45 | Zunge |
| 17 | Gelenk | 46 | Öffnung |
| 18 | Innenumhüllung | 47 | Innenschenkel |
| 19 | Zigarettenblock | 48 | Wandstreifen |
| 20 | Innenrahmen | 49 | Packungsförderer |
| 21 | Längssteg | 50 | Fördertrum |
| 22 | Längssteg | 51 | Taschen |
| 23 | Quersteg | 52 | Öffnungsstation |
| 24 | Quersteg | 53 | Führungsschiene |
| 25 | Bodenwand | 54 | Führungsschiene |
| 26 | Deckel-Längswand | 55 | Füllstation |
| 27 | Deckel-Längswand | 56 | Zuschnittorgan |
| 28 | Deckel-Querwand | 57 | Saugorgan |
| 29 | Deckel-Querwand | 58 | Saugorgan |
| 30 | Huborgan | 59 | Träger |
| 31 | Faltkante | 60 | Lochstanzung |
| 32 | Bodenschenkel | 61 | Lochstanzung |
| 33 | Hubschenkel | 62 | Niederhalter |
| 34 | Leimverbindung | 63 | Blockstation |
| 35 | Zwischenschenkel | 64 | Öffnungslasche |
| 36 | Faltkante | 65 | Leimstation |
| 37 | Hauptkante | 66 | Leimventil |
| 38 | Ausnehmung | | |

## Patentansprüche

1. Zigaretten-Packung des Typs Kappenschachtel für eine Gruppe von Zigaretten (10), bestehend aus einem flachen Behälter (11) und einem mit diesem über ein Liniengelenk (17) im Bereich einer rückseitigen Querwand (15) des Behälters (11) schwenkbar verbundenen Deckel (16) sowie mit einem im Behälter (11) angeordneten, ringsherumlaufenden Innenrahmen (20), der an der Innenseite von stegartigen Behälterwänden anliegt, nämlich an Seitenwänden (12, 13) und an Querwänden (14, 15) und der durch den kastenförmig ausgebildeten Deckel (16) in Schließstellung umfasst ist, wobei die Zigaretten (10) parallel zu einer Bodenwand (15) des Behälters (11) ausgerichtet und innerhalb des Behälters (11) zwischen der Gruppe der Zigaretten (10) und der Bodenwand (25) ein Huborgan (30) angeordnet ist, welches bei geschlossenem Deckel (16) an der Bodenwand (25) anliegt und bei geöffnetem Deckel (16) die Zigaretten (10) in eine Schrägstellung anhebt, mit folgenden Merkmalen:
a) die Zigaretten (10) sind von einer Innenumhüllung (18) aus Folie oder Papier umgeben unter Bildung eines Zigarettenblocks (19),
b) das zwischen Zigarettenblock (19) und Bodenwand (25) angeordnete elastisch verformbare oder zusammendrückbare Huborgan (30) besteht aus mindestens einem rechteckig oder streifenförmig ausgebildeten, gesonderten Zuschnitt aus Kraftpapier, dünnem Karton, Kunststoff oder Verbundwerkstoff,
c) der Zuschnitt des Huborgans (30) bildet aufgrund Faltung entlang mindestens einer quer zu den Zigaretten (10) gerichteten Faltkante (31) mindestens zwei unter einem spitzen Winkel zueinander angeordnete Schenkel (32, 33), von denen ein Bodenschenkel (32) auf der Bodenwand (25) aufliegt und der andere Schenkel als Hubteil (43), insbesondere als Hubschenkel (33), an der Unterseite des Zigarettenblocks (19) anliegt,
d) bei geschlossenem Deckel (16) ist das Huborgan (30) zusammengedrückt und unter Spannung zwischen dem Zigarettenblock (19) und der Bodenwand (15) fixiert, derart, dass beim Öffnen des Deckels (16) der Zigarettenblock (19) aufgrund der Entspannung des Huborgans (30) anhebbar ist,
e) der auf der Bodenwand (25) mindestens mit einem Teilbereich aufliegende Bodenschenkel (32) ist mit der Bodenwand (25) durch eine oder mehrere Leimstellen (34) verbunden, insbesondere bei Huborganen (30), deren Bodenschenkel (32) geringere Abmessungen aufweist als die freie Fläche der Bodenwand (25).

2. Zigaretten-Packung nach Anspruch 1, **dadurch gekennzeichnet, dass** der Zuschnitt des Huborgans (30) einfach oder mehrfach gefaltet ist unter Bildung von mindestens zwei als Hubteil (43) auf den Zigarettenblock (19) wirkenden Schenkeln (33, 35), die mit einem vorzugsweise der Fläche der Bodenwand (25) entsprechenden Bodenschenkel (32) verbunden sind.

3. Zigaretten-Packung nach Anspruch 1 oder 2, **dadurch gekennzeichnet, dass** der dem Zigarettenblock (19) zugekehrte Hubschenkel (33) der Größe der Bodenwand (25) entspricht, wobei unterhalb des Hubschenkels (33) ein Hubteil (43) mit mindestens einem Zwischenschenkel (35) und einem Bodenschenkel (32) angeordnet ist, die jeweils über Faltkanten (31, 36) miteinander verbunden sind.

4. Zigaretten-Packung nach Anspruch 1 oder einem der weiteren Ansprüche, **dadurch gekennzeichnet, dass** das Huborgan (30) mehrere zusammenwirkende, durch Faltung des Zuschnitts gebildete Hubteile (43) aufweist, jeweils aus mindestens zwei über eine Faltkante miteinander verbundenen Schenkeln, derart, dass das Hubteil (43) aus einem Hauptschenkel (39) besteht und aus von diesem durch entsprechende Stanzung gebildeten Zusatzschenkeln (40, 41), wobei sich die Zusatzschenkel (40, 41) über einen Teilbereich der Breite des Hauptschenkels (39) erstrecken.

5. Zigaretten-Packung nach Anspruch 4 oder einem der weiteren Ansprüche, **dadurch gekennzeichnet, dass** der Hauptschenkel (39) durch Stanzung eines großflächigen Bodenschenkels (32) gebildet ist, nämlich durch Aufrichten des Schenkels (39) unter Bildung einer entsprechenden Ausnehmung (38) im Bodenschenkel (32), wobei durch weitere Stanzungen im Bereich des Bodenschenkels (32) und/oder des Hauptschenkels (39) und durch V-förmige Faltung die Zusatzschenkel (40, 41) gebildet sind.

6. Zigaretten-Packung nach Anspruch 1 oder einem der weiteren Ansprüche, **dadurch gekennzeichnet, dass** der Deckel (16) in Schließstellung durch eine lösbare Schließhilfe fixiert ist, insbesondere durch eine hakenartig angeordnete, durch C- oder U-förmige Stanzung (44), die mit einer Öffnung in dem jeweils anderen Teil der Kappenschachtel zusammenwirkt, derart, dass die Zunge (45) in einem freien Teil eines Innenrahmens (20) und die Öffnung (46) in einer Seitenwand des Deckels (16) angeordnet ist.

7. Vorrichtung zum Herstellen bzw. Befüllen von Zigaretten-Packungen des Typs Kappenschachtel gemäß einem der Ansprüche 1-6, **gekennzeichnet durch** folgende Merkmale:
a) geöffnete Kappenschachteln sind durch einen Packungsförderer (49) mit Taschen (51) für je eine Kappenschachtel taktweise transportierbar, wobei der offene Behälter (11) nach oben gerichtet ist,
b) in einer ersten Füllstation (55) ist ein gefaltetes, zusammengedrücktes Huborgan (30) von oben in den Behälter (11) einführbar bis zur Anlage an der Bodenwand (25),
c) in einer nachfolgenden Füllstation, nämlich Blockstation (43), ist der Zigarettenblock (19) von oben in den Behälter (11) einführbar unter Zusammendrücken bzw. Fixieren des Huborgans (30),
d) ein Deckel (16) der Kappenschachtel ist im Bereich von nachfolgenden Schließstationen schrittweise in die Schließstellung bewegbar,
e) der Füllstation (55) für das Huborgan (30) ist eine Leimstation (65) mit einem Leimventil (66) zum Anbringen von Leimpunkten auf der Bodenwand (25) des Behälters (11) vorgeordnet.

8. Vorrichtung nach Anspruch 7, **dadurch gekennzeichnet, dass** das Huborgan (30) in der Füllstation (55) durch ein Zuschnittorgan (56) mit Saugorganen (57, 58) erfassbar ist, wobei aufgrund von Lochstanzungen (60, 61) in Schenkeln des Huborgans (30) durch mindestens ein Saugorgan (57) die gefalteten Schenkel infolge Unterdrucks aneinander saugbar sind.

## Claims

1. Cigarette pack of the shoulder-box type for a group of cigarettes (10), comprising a flat container (11) and a lid (16) pivotably connected thereto via an articulation (17) in the region of a rear transverse wall (16) of the container (11) as well as an inner frame (20), running all the way around, which is arranged in the container (11) and butts against the inside of crosspiece-like container walls, namely side walls (12, 13) and transverse walls (14, 15), and which in the closed position is encompassed by the lid (16) of box-like design, wherein the cigarettes (10) are oriented parallel to a base wall (15) of the container (11) and a lifting mechanism (30), located within the container (11) between the group of cigarettes (10) and the base wall (25), which, when the lid (16) is closed, butts against the base wall (25) and, when the lid (16) is open, raises the cigarettes into an oblique position, with the following features:
a) the cigarettes (10) are surrounded by an inner wrapper (18) made of foil or paper to form a cigarette block (19),
b) the elastically deformable or compressible lifting mechanism (30) arranged between the cigarette block (19) and base wall (25) comprises at least one separate blank configured with a rectangular or strip-like shape and made of kraft paper, thin cardboard or composite material,
c) the blank of the lifting mechanism (30), on account of being folded along at least one folding edge (31) directed transversely to the cigarettes (10), forms at least two limbs (32, 33) arranged at an acute angle to each other, of which a base limb (32) rests on the base wall (25), and the other limb butts against the lower side of the cigarette block (19) as a lifting part (43), in particular as a lifting limb (33),
d) when the lid (16) is closed, the lifting mechanism (30) is compressed and fixed under stressing between the cigarette block (19) and the base wall (15) such that, when the lid (16) is opened, the cigarette block (19) can be raised on account of the lifting mechanism (30) being relieved of stressing,
e) the base limb (32), which rests with at least a sub-region on the base wall (25), is connected to the base wall (25) by one or more areas of glue (34), in particular in the case of lifting mechanisms (30) whose base limb (32) has smaller dimensions than the exposed surface of the base wall (25).

2. Cigarette pack according to Claim 1, **characterized in that** the blank of the lifting mechanism (30) is folded one or more times to form at least two limbs (33, 35) which act on the cigarette block (19) as a lifting part (43) and are connected to a base limb (32) which preferably corresponds to the surface area of the base wall (25).

3. Cigarette pack according to Claim 1 or 2, **characterized in that** the lifting limb (33), which is directed towards the cigarette block (19), corresponds to the size of the base wall (25), wherein the lifting limb (33) has arranged beneath it a lifting part (43) with at least one intermediate limb (35) and a base limb (32), which are connected to one another in each case via folding edges (31, 36).

4. Cigarette pack according to Claim 1 or one of the further claims, **characterized in that** the lifting mechanism (30) has a plurality of interacting lifting parts (43) formed by the folding of the blank, each made up of at least two limbs connected to one another via a folding edge, such that the lifting part (43) comprises a main limb (39) and additional limbs (40, 41) formed therefrom by corresponding punching, wherein the additional limbs (40, 41) extend over part of the width of the main limb (39).

5. Cigarette pack according to Claim 4 or one of the further claims, **characterized in that** the main limb (39) is formed by virtue of a large-surface-area base limb (32) being punched, namely by virtue of the limb (39) being erected to form a corresponding aperture (38) in the base limb (32), wherein the additional limbs (40, 41) are formed by further punching in the region of the base limb (32) and/or of the main limb (39) and by V-shaped folding.

6. Cigarette pack according to Claim 1 or one of the further claims, **characterized in that** the lid (16) is fixed in the closed position by a releasable closing aid, in particular by a hook-like C-shaped or U-shaped punched formation (44) which interacts with an opening in the respectively other part of the shoulder box such that the tongue (45) is arranged in a free part of an inner frame (20) and the opening (46) is arranged in a side wall of the lid (16).

7. Apparatus for producing and filling cigarette packs of the hinge-lid type according to one of the claims 1-6, **characterized by** the following features:
a) open shoulder boxes can be transported cyclically by a pack conveyor (49) having pockets (51) for a respective shoulder box, wherein the open container (11) is directed upwards,
b) in a first filling station (55), a folded, compressed lifting mechanism (30) can be introduced into the container (11) from above until it butts against the base wall (25),
c) in a following filling station, namely block station (43), the cigarette block (19) can be introduced into the container (11) from above, with the lifting mechanism (30) being compressed and fixed in the process.
d) a lid (16) of the shoulder box can be moved in a stepwise manner into the closed position in the region of following closing stations,
e) the filling station (55) for the lifting mechanism (30) has arranged upstream of it a glue station (65) with a glue valve (66) for applying spots of glue to the base wall (25) of the container (11).

8. Apparatus according to Claim 7, **characterized in that** the lifting mechanism (30), in the filling station (55), can be gripped by a blank mechanism (56) with suction mechanisms (57, 58), wherein punched holes (60, 61) in limbs of the lifting mechanism (30) mean that the folded limbs can be attached by suction to one another, as a result of negative pressure, by at least one suction mechanism (57).

## Revendications

1. Paquet de cigarettes du type coffret pour un groupe de cigarettes (10), constitué d'un récipient plat (11) et d'un couvercle (16) connecté de manière pivotante à celui-ci par le biais d'une articulation linéaire (17) dans la région d'une paroi transversale arrière (15) du récipient (11), et comprenant un cadre interne circonférentiel (20) disposé dans le récipient (11), qui s'applique contre le côté intérieur de parois du récipient de type membrures, à savoir contre des parois latérales (12, 13) et contre des parois transversales (14, 15), et qui est entouré dans la position fermée par le couvercle (16) réalisé en forme de boîte, les cigarettes (10) étant orientées parallèlement à une paroi de fond (15) du récipient (11) et un organe de levage (30) étant disposé à l'intérieur du récipient (11) entre le groupe des cigarettes (10) et la paroi de fond (25), lequel, lorsque le couvercle (16) est fermé, s'applique contre la paroi de fond (25), et lorsque le couvercle (16) est ouvert, soulève les cigarettes (10) dans une position en biais, comprenant les caractéristiques suivantes :
a) les cigarettes (10) sont entourées par une enveloppe intérieure (18) en film ou en papier en formant un bloc de cigarettes (19),
b) l'organe de levage (30) déformable élastiquement ou compressible, disposé entre le bloc de cigarettes (19) et la paroi de fond (25), se compose d'au moins une pièce découpée séparée réalisée sous forme rectangulaire ou en forme de bande, constituée de papier Kraft, de carton mince, de plastique ou d'un matériau composite,
c) la pièce découpée de l'organe de levage (30), du fait du pliage le long d'au moins une arête de pliage (31) orientée transversalement aux cigarettes (10), forme au moins deux branches (32, 33) disposées suivant un angle aigu l'une par rapport à l'autre, dont une branche de fond (32) s'applique sur la paroi de fond (25) et l'autre branche s'applique sous forme de pièce de levage (43), en particulier sous forme de branche de levage (33), contre le côté inférieur du bloc de cigarettes (19),
d) lorsque le couvercle (16) est fermé, l'organe de levage (30) est comprimé et est fixé par serrage entre le bloc de cigarettes (19) et la paroi de fond (15) de telle sorte que lors de l'ouverture du couvercle (16), le bloc de cigarettes (19) puisse être soulevé du fait de la détente de l'organe de levage (30),
e) la branche de fond (32) reposant sur la paroi de fond (25) au moins avec une région partielle est connectée à la paroi de fond (25) par un ou plusieurs points de colle (34), en particulier dans le cas d'organes de levage (30) dont la branche de fond (32) présente des dimensions inférieures à la surface libre de la paroi de fond (25).

2. Paquet de cigarettes selon la revendication 1, **caractérisé en ce que** la pièce découpée de l'organe de levage (30) est pliée une ou plusieurs fois en formant au moins deux branches (33, 35) agissant en tant que pièce de levage (43) sur le bloc de cigarettes (19), qui sont connectées à une branche de fond (32) correspondant de préférence à la surface de la paroi de fond (25).

3. Paquet de cigarettes selon la revendication 1 ou 2, **caractérisé en ce que** la branche de levage (33) tournée vers le bloc de cigarettes (19) correspond à la dimension de la paroi de fond (25), sous la branche de levage (33) étant disposée une pièce de levage (43) avec au moins une branche intermédiaire (35) et une branche de fond (32), lesquelles sont connectées l'une à l'autre à chaque fois par le biais d'arêtes de pliage (31, 36).

4. Paquet de cigarettes selon la revendication 1 ou selon l'une quelconque des autres revendications, **caractérisé en ce que** l'organe de levage (30) présente plusieurs pièces de levage coopérantes (43), formées par pliage de la pièce découpée, à chaque fois constituées d'au moins deux branches connectées l'une à l'autre par le biais d'une arête de pliage de telle sorte que la pièce de levage (43) se compose d'une branche principale (39) et de branches supplémentaires (40, 41) formées par estampage correspondant, les branches supplémentaires (40, 41) s'étendant sur une région partielle de la largeur de la branche principale (39).

5. Paquet de cigarettes selon la revendication 4 ou selon l'une quelconque des autres revendications, **caractérisé en ce que** la branche principale (39) est formée par estampage d'une branche de fond de grande surface (32), à savoir par dressage de la branche (39) en formant un évidement correspondant (38) dans la branche de fond (32), un estampage supplémentaire dans la région de la branche de fond (32) et/ou de la branche principale (39) et un pliage en V permettant de former les branches supplémentaires (40, 41).

6. Paquet de cigarettes selon la revendication 1 ou selon l'une quelconque des autres revendications, **caractérisé en ce que** le couvercle (16) est fixé dans la position de fermeture par un auxiliaire de fermeture amovible, en particulier par un estampage (44) disposé en forme de crochet, en forme de C ou de U, qui coopère avec une ouverture dans l'autre partie respective du coffret de telle sorte que la langue (45) soit disposée dans une partie libre d'un cadre interne (20) et que l'ouverture (46) soit disposée dans une paroi latérale du couvercle (16).

7. Dispositif de fabrication ou de remplissage de paquets de cigarettes du type coffret selon l'une quelconque des revendications 1 à 6, **caractérisé par** les caractéristiques suivantes :
a) des coffrets ouverts peuvent être transportés par un transporteur de paquets (49) avec des cavités (51) pour un coffret respectif de manière cadencée, le récipient ouvert (11) étant orienté vers le haut,
b) un organe de levage (30) comprimé, plié, peut être introduit dans un premier poste de remplissage (55) par le haut dans le récipient (11) jusqu'à venir en appui contre la paroi de fond (25),
c) dans un poste de remplissage subséquent, à savoir un poste de mise en bloc (43), le bloc de cigarettes (19) peut être introduit par le haut dans le récipient (11) par compression ou fixation de l'organe de levage (30),
d) un couvercle (16) du coffret peut être déplacé progressivement dans la position de fermeture dans la région de postes de fermeture subséquents,
e) le poste de remplissage (55) pour l'organe de levage (30) est précédé par un poste d'encollage (65) avec une vanne d'encollage (66) pour appliquer des points de colle sur la paroi de fond (25) du récipient (11).

8. Dispositif selon la revendication 7, **caractérisé en ce que** l'organe de levage (30) peut être saisi dans le poste de remplissage (55) par un organe à pièce découpée (56) avec des organes d'aspiration (57, 58), les branches pliées pouvant être aspirées l'une contre l'autre par la dépression par au moins un organe de d'aspiration (57) grâce à des trous estampés (60, 61) dans des branches de l'organe de levage (30).
